# EUROPÄISCHE PATENTSCHRIFT

(11) **EP 1 166 691 B1**
(45) Veröffentlichungstag und Bekanntmachung des Hinweises auf die Patenterteilung: **09.02.2005**
(21) Anmeldenummer: 01111899.9
(22) Anmeldetag: 17.05.2001
(51) Int. Cl.: A47G 9/02

(54) **Bettdecke und Herstellungsverfahren hierfür**
Quilt and its manufacturing method
Couette et son procédé de fabrication

(30) Priorität: 29.06.2000 DE 10031668
(43) Veröffentlichungstag der Anmeldung: 02.01.2002
(73) Patentinhaber: Nord Feder GmbH & Co. KG Wohntextilien, 70327 Suttgart (DE)
(72) Erfinder: Baier, Claus, 78727 Oberndorf (DE); Klopfer, Achim, 70567 Stuttgart (DE)
(74) Vertreter: Weller, Wolfgang, Dr.

(56) Entgegenhaltungen:
- DE-A- 19 821 047
- DE-C- 4 332 863
- US-A- 2 217 621
- PATENT ABSTRACTS OF JAPAN vol. 1999, no. 12, 29. Oktober 1999 (1999-10-29) -& JP 11 187954 A (DIME INTERNATIONAL KK), 13. Juli 1999 (1999-07-13)
- PATENT ABSTRACTS OF JAPAN vol. 1998, no. 06, 30. April 1998 (1998-04-30) -& JP 10 052348 A (ASAMI:KK), 24. Februar 1998 (1998-02-24)

## Beschreibung

Die Erfindung betrifft eine Bettdecke mit einem Oberstoff, einem Unterstoff, einer dazwischen angeordneten Füllung, einem Abschlußstrang, der zumindest entlang eines Abschnitts eines durch die Außenkanten des Oberstoffs und des Unterstoffs gebildeten Randes verläuft, und mit einem Band, dessen Längsseiten zur Einfassung des Abschlußstranges um diesen herumgeschlagen sind und mit dem Oberstoff und dem Unterstoff verbunden sind.

Die Erfindung betrifft außerdem ein Verfahren zur Herstellung einer Bettdecke mit folgenden Schritten:
a) Bereitstellen eines Oberstoffs, eines Unterstoffs und einer Füllung;
b) Anordnen der Füllung zwischen dem Oberstoff und dem Unterstoff;
c) Anordnen eines umfänglichen Abschlußstrangs längs der Anordnung von Schritt b), um den ein Band geschlagen ist;
d) Verbinden des Bandes mit Oberstoff und Unterstoff.

Eine Bettdecke sowie ein Herstellungsverfahren dieser Art sind allgemein im Stand der Technik bekannt (siehe z.B. US-A-2 217-621).

Bei Bettdecken kommt der Gestaltung des umlaufenden Randes, entlang dessen der Oberstoff und der Unterstoff zusammengenäht sind, besondere Bedeutung zu. Zum einen muß der Rand hinsichtlich funktioneller Eigenschaften, z.B. Festigkeit und Dauerhaftigkeit der Verbindung, bestimmten Anforderungen entsprechen. Zum anderen erfüllt der Rand auch eine ästhetische Funktion, da qualitative Mängel, etwa Unzulänglichkeiten bei der Verarbeitung oder der Materialauswahl, in diesem Bereich der Bettdecke besonders ins Auge fallen. Der in das Band eingeschlagene Abschlußstrang, meist in Form einer Kordel, sorgt für einen optisch ansprechenden und gleichmäßig erscheinenden umfänglichen Rand.

Eine Bettdecke der eingangs genannten Art ist in Fig. 6a in einer Draufsicht und in Fig. 6b in einem seitlichen vergrößerten Schnitt entlang der Linie VIb-VIb stark schematisch dargestellt. Die Bettdecke 60, auf deren Oberstoff 61 eine Naht 62 angedeutet ist, ist an ihrem Rand mit einer biesenartigen Einfassung versehen, die aus einer entlang des Randes verlaufenden Kordel 63 und einem Band 64 besteht. Die Längsseiten des Bandes 64 sind um die Kordel 63 herumgeschlagen, so daß das Band 64 die Kordel 63 vollkommen umhüllt. Die unmittelbar aufeinander liegenden Enden 65 der Längsseiten des Bandes 64 sind zwischen nach innen eingeschlagenen Rändern des Oberstoffs 61 und eines Unterstoffs 66 angeordnet. Mit Hilfe einer gestrichelt angedeuteten Naht 67 ist das Band 64 mit dem Oberstoff 61 und dem Unterstoff 66 verbunden. Eine Füllung 68 der Bettdecke 60, bei der es sich z.B. um Daunen handeln kann, ist zwischen dem Oberstoff 61 und dem Unterstoff 66 verteilt.

Diese biesenartige Randgestaltung ist ästhetisch ansprechend und vermittelt aufgrund der eingefaßten Kordel 63 ein angenehm griffiges Gefühl. Mit dieser Randgestaltung lassen sich außerdem Bettdecken mit recht scharfen Ecken herstellen. Fältelungen des Bandes 64 an dessen innenliegender Kante im Eckbereich, die aufgrund der Stauchung des Bandes 64 beim Herumführen um die Ecke unvermeidbar sind, werden vom Oberstoff 61 und Unterstoff 66 überdeckt. Somit sind diese Fältelungen nicht ersichtlich und das gleichmäßige Erscheinungsbild wird von der eingeschlagenen Kordel bestimmt.

Nachteilig ist allerdings, daß bei dieser bekannten Randgestaltung die Füllung 68 aus fertigungstechnischen Gründen nicht am Rand fixiert wird. Zur Fixierung müßte die Füllung zwischen die um den Abschlußstrang gelegten Bandkanten gebracht werden und dieser Zusammenbau dann zwischen die eingeschlagenen Kanten von Oberstoff und Unterstoff gelegt werden. Beim Fixieren durch Vernähen würde dieser Zusammenbau aus sieben übereinanderliegenden Schichten unweigerlich verrutschen. Es wäre schwierig oder gar unmöglich, beim Vernähen einer Längskante einer ca. 2 m langen Bettdecke diesen Zusammenbau nachträglich, z.B. nach Nähen einer bestimmten Strecke insbesondere den Sitz der innersten Lage, nämlich der Füllung, zu korrigieren. Füllungen 68, die nicht entlang des Randes einer Bettdecke befestigt sind, tendieren jedoch dazu, während der Benutzung oder beim Waschen innerhalb der Bettdecke zu verrutschen. Es können sich dann unerwünschte Anhäufungen von Füllung in einigen Bereichen bilden, während in anderen Bereichen die Füllung ganz oder teilweise fehlt.

Eine bekannte Bettdecke mit einer Fixierung der Füllung ist in Fig. 7a in einer Draufsicht und in Fig. 7b in einem seitlichen vergrößerten Schnitt entlang der Linie VIIb-VIIb vereinfacht dargestellt.

Bei dieser bekannten Bettdecke 70 werden die Ränder eines Oberstoffs 72 und eines Unterstoffs 74 von einem Band 76 eingefaßt, das wesentlich breiter als das bei der biesenartigen Randgestaltung nach den Fig. 6a und 6b verwendete Band 64 ist. Dadurch ist es möglich, einen umfänglichen Endabschnitt der Füllung 79 zwischen die eingeschlagenen Ränder von Oberstoff 72 und Unterstoff 74 zu legen und diese Bereiche von außen durch das breite Band einzuschlagen. Die Längsseiten des Bandes 76 sind unmittelbar, d.h. ohne eine zusätzliche Kordel, außen um die Ränder des Oberstoffs 72 und des Unterstoffs 74 herumgeschlagen und mit diesen und der Füllung über eine Naht 78 vernäht. Ein Verrutschen der Füllung 79 in den Randkammern der Bettdecke 70 wird dadurch verhindert.

Diese Bandeinfassung vermittelt einen relativ breiten lappigen Rand.

Nachteilig ist ferner, daß die oben erwähnten Fältelungen, die zwangsläufig beim Herumführen des Bandes 76 um Ecken an dessen innenliegender Kante entstehen, bei der Bandeinfassung nicht vom Oberstoff 72 und Unterstoff 74 verdeckt sind. Um die Fältelung in optisch annehmbaren Grenzen zu halten, werden die Ecken der Bettdecke 70 mit einem relativ großen Krümmungsradius abgerundet ausgeführt, wie dies in Fig. 7a erkennbar ist. Runde Ekken sind jedoch unerwünscht, da die Bezüge von Bettdecken in der Regel scharfe Ecken haben und somit dort von den Bettdecken nur teilweise ausgefüllt werden.

Eine ähnliche Bandeinfassung ist auch aus der DE 198 21 047 A1 bekannt. Im Gegensatz zu der vorstehend beschriebenen Bandeinfassung sind dort jedoch die Längsränder des Bandes vor dem Vernähen mit der Füllung und dem Ober- und Unterstoff nach innen umgeschlagen, wodurch ein Ausfransen der Längskanten des Bandes verhindert wird.

Aus der DE 43 32 863 C1 ist eine insbesondere als Bettbezug vorgesehene Stoffhülle bekannt, die "auf links" genäht und erst nach Abschluß sämtlicher Näharbeiten umgestülpt wird. Der Rand der dort beschriebenen Stoffhülle ist mit einer Biese versehen, wobei allerdings die Naht, mit der die Biese an dem Oberstoff und dem Unterstoff befestigt wird, aufgrund des anschließenden Umstülpens von außen nicht erkennbar ist. Die Biesen werden nicht in einem Zuge um Ecken der Stoffhülle herum genäht, sondern überlappen sich im Bereich der abgerundet ausgeführten Ecken teilweise.

Es ist Aufgabe der vorliegenden Erfindung, eine Bettdecke der eingangs genannten Art anzugeben, die einerseits ein Verrutschen der Füllung vom Rand der Bettdecke weg verhindert, und andererseits ästhetisch ansprechend und trotzdem fertigungstechnisch günstig herstellbar ist.

Es ist außerdem Aufgabe der vorliegenden Erfindung, ein einfach durchführbares Verfahren zur Herstellung einer solchen Bettdecke anzugeben.

Hinsichtlich der Bettdecke wird diese Aufgabe dadurch gelöst, daß die Längsseiten des Bandes auf den die Außenseite der Bettdecke bildenden Seiten des Oberstoffs und des Unterstoffs aufliegen und auch mit der Füllung verbunden sind.

Hinsichtlich des Verfahrens wird diese Aufgabe dadurch gelöst, daß die Längsseiten des Bandes auf den die Außenseite der Bettdecke bildenden Seiten des Oberstoffs und des Unterstoffs aufgelegt und auch an der Füllung befestigt werden.

Dadurch, daß das Band von außen auf den Oberstoff und den Unterstoff aufgenäht wird, kann die Füllung unmittelbar bis an den Rand der Bettdecke heranreichen und gemeinsam mit dem Band, dem Oberstoff und dem Unterstoff vernäht und damit fixiert werden. Ein Verrutschen der Füllung ist damit ausgeschlossen. Auch bei Bettdecken, deren Innenraum in Kassetten oder Längskanäle unterteilt ist, an deren Begrenzungen die Füllung befestigt ist, ist eine Fixierung der Füllung entlang des Randes der Bettdecke vorteilhaft. Auf diese Weise haben nämlich die Kanäle oder Kassetten entlang der Längsränder die gleichen Fülleigenschaften wie diejenigen, die im Inneren der Decke angeordnet sind.

Insbesondere ist das Anbringen des Bandes von außen unter fertigungstechnischen Gesichtspunkten erheblich einfacher, als die Längsseiten des Bandes zwischen dem Oberstoff und dem Unterstoff auszurichten, wie dies bei der bekannten biesenartigen Randgestaltung der Fall ist.

Der Zusammenbau aus Unterstoff, Füllung und Oberstoff kann ausgerichtet, gegebenfalls durch Beschneiden der Kanten exakt auf fluchtende Lage der äußeren Kanten gebracht werden. Es ist fertigungstechnisch einfach, nunmehr die über den Abschlußstrang geschlagenen überstehenden Kanten an die Außenseite von Unterstoff und Oberstoff zu legen und den Zusammenbau durch Nähen zu fixieren. Dies ist mit sehr schmalen Bändern möglich, so daß der optisch ansprechende Abschluß mit dem schmalen Rand verbleibt.

Es hat sich zudem herausgestellt, daß durch die Verwendung sehr schmaler Bänder auch eine ansprechende Gestaltung der Ecken erzielbar ist, bei der nur eine sehr geringe Fältelung des Bandes auftritt. Es ist sogar möglich, nahezu rechteckige Ecken auszubilden, wobei nur in der Ecke eine einzige Fältelung des Bandes erfolgt, die aber optisch durch den Abschlußstrang unterdrückt wird. Zudem eröffnet die Anbringung des Bandes von außen mehrere andere Möglichkeiten, eine ästhetisch ansprechende Gestaltung auch sehr scharfer Ecken zu erzielen, worauf weiter unten noch näher eingegangen wird.

Die erfindungsgemäße Lösung vereint also in überraschender Weise die Vorteile der biesenartigen Einfassung mit denen der Bandeinfassung.

Die Aufgabe der Erfindung wird auf diese Weise vollständig gelöst.

Zwar sind Bettdecken in der Regel rechteckig, die Erfindung ist aber ebenso bei kreisförmigen, oktogonalen oder in sonstiger Weise geformten Bettdecken vorteilhaft anwendbar.

Der Begriff Stoff ist ebenfalls in weitestem Sinne zu verstehen und umfaßt alle Arten von flächigen Gebilden, die gewoben oder nichtgewoben ("nonwoven") sein können, aus natürlichen oder synthetischen Materialien. Als Abschlußstrang eignet sich beispielsweise eine Gewebekordel, aber auch eine Kordel aus einem anderen Material, das die gewünschte Biegsamkeit und Festigkeit aufweist. Der Abschlußstrang kann ebenso aus einer Schnur bestehen, auf die kleine Kugeln oder Walzen aufgezogen sind.

Bei der Füllung kann es sich um alle Arten wärmedämmender Materialien handeln, z.B. Daunen, watteartig zusammenhängende Endlosfasern, Gemische mehrerer Materialien oder fliesartige Gewebe.

Zur Befestigung des Bandes mit dem Oberstoff, dem Unterstoff und der Füllung kommt vor allem eine Naht in Betracht. Denkbar sind jedoch auch andere Befestigungsmittel, etwa eine Vielzahl kleiner nietenartiger Stifte, die sich durch die genannten Materialien maschinell hindurchstechen lassen.

Das Band kann im geometrisch strengen Sinne die Form eines langgezogenen Rechtecks haben. Für die Erfindung verwendbar ist freilich auch ein Band, das nur ungefähr rechteckig ist und beispielsweise gewellte Längskanten aufweist. Als Material kommen neben Stoffen aller Art auch farbige Kunststoffolien o.ä. in Betracht.

Bei einer bevorzugten Ausgestaltung der Erfindung sind die Längsseiten des Bandes durch Umschlagen nach innen verstärkt.

Diese Maßnahme hat den Vorteil, daß ein Ausfransen des Bandrandes bei Bändern aus Gewebe, welches ausfransen kann, wirkungsvoll verhindert wird.

Eine Möglichkeit, eine ästhetisch ansprechende Gestaltung der Eckbereiche zu erzielen, besteht darin, mehrere Abschlußstränge und sie einfassende Bänder vorzusehen, die sich jeweils längs einer Kante zwischen zwei Ecken erstrecken und etwa auf Stoß enden. Es kann dann im Eckbereich ein weiteres kurzes Band auf den darunter liegenden Bändern befestigt werden, das die Enden der darunter liegenden Bänder und Abschlußstränge überdeckt und damit zu einem ansprechenden Erscheinungsbild des Eckbereichs führt. Wird der Abschlußstrang nicht um die Ecke herumgeführt, lassen sich sogar noch schärfere Ecken realisieren, als dies bei der bekannten biesenartigen Randgestaltung der Fall ist. Dies gilt insbesondere, wenn als Abschlußstrang ein vergleichsweise festes Material, etwa eine dicht gedrehte Gewebekordel, verwendet wird.

Bei einer besonders bevorzugten Ausgestaltung der Erfindung ist jedoch zur Erzielung scharfer Ecken vorgesehen, daß ein Ende des Bandes annähernd bündig an die Ecke angrenzt, und daß ein Endabschnitt eines zweiten Bandes, das sich entlang des anderen Randes erstreckt, so um diese Ecke umgeschlagen und in dieser Lage befestigt ist, daß der Endabschnitt des zweiten Bandes das Ende des anderen Bandes überdeckt.

Diese Maßnahme hat gegenüber der vorgenannten Variante den Vorteil, daß kein zusätzliches Band vorzusehen ist, welches bei der Herstellung präzise über zwei darunter liegenden Bändern ausgerichtet werden muß. Vielmehr wird einfach bei der Herstellung ein überstehender Endabschnitt des einen Bandes ergriffen, um die Ecke geschlagen und auf dem anderen Band befestigt. Durch das Umschlagen um eine scharfe Ecke bildet sich nur im Eckbereich auf den beiden Längsseiten des oberen Bandes lediglich jeweils eine Falte, die das ansprechende Erscheinungsbild der Randgestaltung nicht beeinträchtigt.

Das zweite Band muß nicht ebenfalls einen eigenen Abschlußstrang umschließen. Dies ist z.B. dann denkbar, wenn eine Seite der Bettdecke mit einem Reißverschluß versehen ist und deswegen anders gestaltet sein soll.

Vorzugsweise jedoch ist das zweite Band um einen zweiten Abschlußstrang herumgeschlagen, der an der Ecke endet. Die Enden der Abschlußstränge liegen etwa auf Stoß, werden aber durch den überstehenden und umgeschlagenen Endabschnitt des zweiten Bandes abgedeckt.

Diese Maßnahme hat den Vorteil, daß ein sehr gleichmäßiges Erscheinungsbild der Randgestaltung erzielt wird.

Bei einer bevorzugten Weiterbildung dieser Ausgestaltung ist vorgesehen, daß die Bettdecke rechteckig ist, daß entlang der Querseiten und der Längsseiten der Bettdecke jeweils ein Band und ein davon eingefaßter Abschlußstrang verläuft, und daß die Endabschnitte der Bänder entlang der Querseiten jeweils um die Ecken umgeschlagen sind und die Enden der Bänder entlang der Längsseiten überdecken.

Diese Maßnahme hat den Vorteil, daß die Randgestaltungen der Längsseiten mit Hilfe eines Automaten erfolgen kann. Auf die kürzeren Querseiten der so vorbereiteten Bettdecke werden dann mit Hilfe einer Nähmaschine die Abschlußstränge und die sie einfassenden Bänder aufgenäht. Anschließend werden die überstehenden Endabschnitte der querseitigen Bänder an den Ecken umgeschlagen und auf dem jeweiligen darunterliegenden längsseitigen Band befestigt.

Es versteht sich, daß die vorstehend genannten und die nachstehend noch zu erläuternden Merkmale nicht nur in den angegebenen Kombinationen, sondern auch in anderen Kombinationen oder in Alleinstellung ansetzbar sind, ohne den Rahmen der vorliegenden Erfindung zu verlassen.

Die Erfindung wird nachfolgend anhand einiger bevorzugter Ausführungsbeispiele im Zusammenhang mit den beiliegenden Zeichnungen näher beschrieben und erläutert. Es zeigen:
- Fig. 1: eine Draufsicht auf eine erfindungsgemäße Bettdecke;
- Fig. 2: einen Schnitt durch die Bettdecke aus Fig. 1 entlang der Linie II-II;
- Fig. 3: einen vergrößerten Ausschnitt III aus dem Schnitt aus Fig. 2;
- Fig. 4: einen vergrößerten Ausschnitt aus einem Schnitt durch ein anderes Ausführungsbeispiel einer erfindungsgemäßen Bettdecke;
- Fig. 5.1 bis 5.8: mehrere Draufsichten, teilweise auch vergrößerte Schnitte entlang der angegebenen Linien, von Bettdecken in vereinfachter Darstellung, die der Erläuterung der Schritte bei einem Ausführungsbeispiel für ein erfindungsgemäßes Herstellungsverfahren dienen;
- Fig. 6a: eine Bettdecke nach dem Stand der Technik in Draufsicht;
- Fig. 6b: ein Schnitt durch die Bettdecke aus Fig. 6a entlang der Linie VIb-VIb in vergrößerter Darstellung;
- Fig. 7a: eine andere Bettdecke nach dem Stand der Technik in Draufsicht; und
- Fig. 7b: ein Schnitt durch die Bettdecke aus Fig. 7a entlang der Linie VIIb-VIIb in vergrößerter Darstellung.

In den Fig. 1 und 2 ist eine erfindungsgemäße Bettdecke mit 10 bezeichnet.

Die Bettdecke 10 weist einen Oberstoff 12 und einen Unterstoff 14 auf. Zwischen Oberstoff 12 und Unterstoff 14 ist eine Füllung 18 in Form von Endlosfasern aufgenommen.

Auf dem Oberstoff 12 ist durch Quer- bzw. Längsnähte 20 eine Unterteilung der Decke in mehrere Kammern 22 angedeutet, durch die ein großräumiges Verrutschen der Füllung 18 in der Bettdekke 10 verhindert wird. Eine solche Unterteilung ist insbesondere bei leicht beweglichen Füllungen, etwa bei Daunen, zweckmäβig; bei der Verwendung von Endlosfasern oder fliesartigen Füllungen, die von sich aus weniger zum Verrutschen neigen, können derartige Einteilungsnähte 20 auch allein aus ästhetischen Gründen vorgesehen sein. Für die Erfindung ist eine derartige Einteilung jedoch nicht wesentlich.

Fig. 3 zeigt den Ausschnitt III aus Fig. 2 in einer vergrößerten Darstellung. In dieser Darstellung ist erkennbar, daß sich die Füllung 18 innerhalb der Bettdecke 10 etwa bis zu der Außenkante 16 des Oberstoffs 12 und der Außenkante 17 des Unterstoffs 14 erstreckt. Über den jeweils außenliegenden Rand von Oberstoff 12 und Unterstoff ist ein umgeschlagenes Band 26 gelegt, das außerdem noch um einen als Gewebekordel gebildeten Abschlußstrang 24 geschlagen ist. Die längsseitigen Enden 28 des Bandes 26 sind nach innen geschlagen und liegen auf der die Außenseite der Bettdecke bildenden Seiten des Oberstoffs 12 und des Unterstoffs 14 auf. In dieser Lage sind die längsseitigen Enden 28 des Bandes 26 an dem Oberstoff 12, dem Unterstoff 14 und der Füllung 18 durch eine sich über die gesamte vertikale Ausdehnung erstreckende Naht 30 befestigt.

Die Breite b des Randbereichs beträgt im dargestellten Ausführungsbeispiel ca. 7 mm. Die Gesamtbreite des Bandes 26 vor dem Umschlagen der längsseitigen Enden beträgt 30 mm.

Der Vollständigkeit sei darauf hingewiesen, daß die Zwischenräume, die bei der in Fig. 3 gezeigten Anordnung zwischen den einzelnen genannten Teilen verbleiben, lediglich aus Gründen der Übersichtlichkeit dargestellt sind; in Wirklichkeit liegen die einzelnen Teile unmittelbar aufeinander auf.

Fig. 4 zeigt in einer der Fig. 3 entsprechenden Darstellung ein anderes Ausführungsbeispiel der erfindungsgemäßen Randgestaltung. Bei der Füllung handelt es sich hierbei um ein fliesartiges Gewebe 32, dessen Stärke annähernd dem Durchmesser des Abschlußstranges 24 entspricht.

Im folgenden wird ein vorteilhaftes Verfahren zur Herstellung der erfindungsgemäßen Bettdecke anhand der Fig. 5.1 bis 5.8 erläutert.

Fig. 5.1a zeigt in einer Draufsicht und in einem Schnitt entlang der Linie V.Ib-V.Ib ein erstes Stadium der späteren Bettdecke, bei der ein Unterstoff 14, eine Füllung 18 und ein Oberstoff 12 übereinander geschichtet sind. Die Außenkante 16 des Oberstoffs 12 und die Außenkante 17 des Unterstoffs 14 liegen dabei, wie in der geschnittenen Darstellung von Fig. 5.1b erkennbar ist, ausgerichtet übereinander. Die Füllung 18 reicht ebenfalls bis an den durch die Außenkanten 16, 17 gebildeten Rand heran. Im folgenden wird angenommen, daß es sich bei der Füllung 18 um ein fliesartiges Gewebe handelt, das in einem Schnittvorgang zusammen mit dem Oberstoff 12 und dem Unterstoff 14 in die gewünschte, in Fig. 5.1a gezeigte rechteckige Form gebracht wurde.

In einem zweiten Schritt wird nun maschinell entlang der Längsseiten der übereinander angeordneten rechteckigen Schichten jeweils ein längsseitiger Abschlußstrang 34, 36 angelegt. Die Abschlußstränge 34, 36 befinden sich dabei unmittelbar vor den Außenkanten 16, 17 des Oberstoffs 12 bzw. des Unterstoffs 14. Dabei ragen noch jeweils Endabschnitte der Abschlußstränge 34, 36 über die Querseiten hinaus. Dieser Zustand ist in den Fig. 5.2a und 5.2b gezeigt. Alternativ ist es natürlich ebenso möglich, die Abschlußstränge 34, 36 noch vor dem Schneiden des Oberstoffs 12, des Unterstoffs 14 und des fliesartigen Gewebes 18 anzulegen und dann gemeinsam im gleichen Schnittvorgang abzulängen.

In einem weiteren Schritt wird nun über die Abschlußstränge 34, 36 jeweils ein Band 38, 40 in der oben zu Fig. 3 geschilderten Weise geschlagen und in dieser Lage auf den nach außen weisenden Seiten des Oberstoffs 12 und des Unterstoffs 14 vernäht. Die Längsseiten der Bettdecke haben damit bereits, wie in Fig. 5.3b erkennbar ist, die in Fig. 3 erläuterte Gestalt.

In einem folgenden Schritt werden evtl. noch über die Querseiten überstehende Endabschnitte abgelängt. Der Zustand nach dem Ablängen ist in Fig. 5.4 gezeigt.

Nach dem Ablängen werden entlang der Querseiten ebenfalls Abschlußstränge 42, 44 (Fig. 5.5) angelegt und mit querseitigen Bändern 46, 48 an dem Oberstoff 12, dem Unterstoff 14 und der Füllung 18 befestigt (Fig. 5.6). Die Abschlußstänge 42, 44 werden ebenfalls abgelängt, während bei den Bändern 46, 48 über die Ecken überstehende Endabschnitte 50a, 50b, 50c und 50d verbleiben.

Danach werden diese überstehenden Endabschnitte 50a, 50b, 50c und 50d in der durch die Pfeile 52a, 52b, 52c und 52d angedeuteten Richtung um die Ecken umgeschlagen (Fig. 5.7), so daß die umgeschlagenen Endabschnitte 50a, 50b, 50c und 50d der querseitigen Bänder 46, 48 die Enden der längsseitigen Bänder 38, 40 jeweils überdecken.

In diesem Endzustand, der in Fig. 5.8a gezeigt ist, werden die umgeschlagenen Endabschnitte 50a, 50b, 50c und 50d mit den darunter liegenden Lagen vernäht. Wie in dem in Fig. 5.8b gezeigten Schnitt entlang der Linie V.VIIIb-V.VIIIb erkennbar ist, liegt in diesem Zustand der umgeschlagene Endabschnitt 50b des Bandes 48 über dem Band 40. Das gleiche gilt entsprechend für die anderen umgeschlagenen Endabschnitte 50a, 50c und 50d.

## Patentansprüche

1. Bettdecke (10) mit einem Oberstoff (12), einem Unterstoff (14), einer dazwischen angeordneten Füllung (18; 32), einem Abschlußstrang (24; 34, 36, 42, 44), der zumindest entlang eines Abschnitts eines durch die Außenkanten (16, 17) des Oberstoffs (12) und des Unterstoffs (14) gebildeten Randes verläuft, und mit einem Band (26; 38, 40, 46, 48), dessen Längsseiten (28) zur Einfassung des Abschlußstranges (24; 34, 36, 42, 44) um diesen herum geschlagen sind und mit dem Oberstoff (12) und dem Unterstoff (14) verbunden sind, **dadurch gekennzeichnet, daß** die Längsseiten (28) des Bandes (26; 38, 40, 46, 48) auf den die Außenseite der Bettdecke (10) bildenden Seiten des Oberstoffs (12) und des Unterstoffs (14) aufliegen und auch mit der Füllung (18; 32) verbunden sind.

2. Bettdecke nach Anspruch 1, **dadurch gekennzeichnet, daß** die Längsseiten (28) des Bandes (26; 38, 40, 46, 48) durch Umschlagen nach innen verstärkt sind.

3. Bettdecke nach einem der Ansprüche 1 oder 2, **dadurch gekennzeichnet, daß** die Bettdecke (10) wenigstens eine Ecke aufweist, an der zwei Ränder der Bettdecke aufeinandertreffen, daß ein Ende des Bandes (38, 40) annähernd bündig an die Ecke angrenzt, und daß ein Endabschnitt (50a, 50b, 50c, 50d) eines zweiten Bandes (46, 48), das sich entlang des anderen Randes erstreckt, so um diese Ecke umgeschlagen (52a, 52b, 52c, 52d) und in dieser Lage befestigt (54) ist, daß der Endabschnitt (50a, 50b, 50c, 50d) des zweiten Bandes (46, 48) das Ende des anderen Bandes (36, 40) überdeckt.

4. Bettdecke nach Anspruch 3, **dadurch gekennzeichnet, daß** das zweite Band (46, 48) um einen zweiten Abschlußstrang (42, 44) herumgeschlagen ist, der an der Ecke endet.

5. Bettdecke nach Anspruch 4, **dadurch gekennzeichnet, daß** die Bettdecke (10) rechteckig ist, daß entlang der Querseiten und der Längsseiten der Bettdecke (10) jeweils ein Band (38, 40, 46, 48) und ein davon eingefaßter Abschlußstrang (34, 36, 46, 48) verläuft, und daß die Endabschnitte (50a, 50b, 50c, 50d) der Bänder (46, 48) entlang der Querseiten jeweils um die Ecken umgeschlagen (52a, 52b, 52c, 52d) sind und die Enden der Bänder (38, 40) entlang der Längsseiten überdecken.

6. Verfahren zur Herstellung einer Bettdecke (10) mit folgenden Schritten:
a) Bereitstellen eines Oberstoffs (12), eines Unterstoffs (14) und einer Füllung (18; 32);
b) Anordnen der Füllung (18; 32) zwischen dem Oberstoff (12) und dem Unterstoff (14);
c) Anordnen eines umfänglichen Abschlußstrangs (24; 34, 36, 42, 44) längs der Anordnung von Schritt b), um den ein Band geschlagen ist;
d) Verbinden des Bandes (26; 38, 40, 46, 48) mit Oberstoff (12) und Unterstoff (14);
**dadurch gekennzeichnet, daß**
e) die Längsseiten (28) des Bandes (26; 38, 40, 46, 48) auf den die Außenseite der Bettdecke (10) bildenden Seiten des Oberstoffs (12) und des Unterstoffs (14) aufgelegt und auch an der Füllung (18; 32) befestigt werden.

7. Verfahren nach Anspruch 6, **dadurch gekennzeichnet, daß** die Längsseiten (28) des Bandes (26; 38, 40, 46, 48) durch Umschlagen nach innen verstärkt werden.

8. Verfahren nach einem der Ansprüche 6 oder 7, **dadurch gekennzeichnet, daß** zum Erreichen einer scharfen Ecke, an der zwei Ränder der Bettdecke (10) aufeinandertreffen, ein Ende des Bandes (38, 40) annähernd bündig an die Ecke angelegt wird, und daß ein Endabschnitt (50a, 50b, 50c, 50d) eines zweiten Bandes (46, 48), das entlang des anderen Randes befestigt ist, so um diese Ecke umgeschlagen (52a, 52b, 52c, 52d) und in dieser Lage befestigt wird, daß der Endabschnitt (50a, 50b, 50c, 50d) des zweiten Bandes (46, 48) das Ende des anderen Bandes (38, 40) überdeckt.

9. Verfahren nach Anspruch 8, **dadurch gekennzeichnet, daß** das zweite Band (46, 48) vor dem Befestigen entlang des anderen Randes um einen zweiten Abschlußstrang (38, 40) herumgeschlagen wird, dessen Ende an die Ecke angrenzt.

## Claims

1. Blanket (10), with an overcloth (12), with an undercloth (14), with a filling (18; 32) arranged between them, with a closing-off string (24; 34, 36, 42, 44) which runs at least along a portion of a margin formed by the outer edges (16, 17) of the overcloth (12) and of the undercloth (14), and with a strip (26; 38, 40, 46, 48), the longitudinal sides (28) of which are wrapped around the closing-off string (24; 34, 36, 42, 44) in order to border the latter and are connected to the overcloth (12) and to the undercloth (14), **characterized in that** the longitudinal sides (28) of the strip (26; 38, 40, 46, 48) lie on those sides of the overcloth (12) and of the undercloth (14) which form the outside of the blanket (10), the said longitudinal sides also being connected to the filling (18; 32).

2. Blanket according to Claim 1, **characterized in that** the longitudinal sides (28) of the strip (26; 38, 40, 46, 48) are reinforced by being folded round inwards.

3. Blanket according to either one of Claims 1 and 2, **characterized in that** the blanket (10) has at least one corner, at which two margins of the blanket meet one another, **in that** one end of the strip (38, 40) is contiguous to the corner, approximately flush with the latter, and **in that** an end portion (50a, 50b, 50c, 50d) of a second strip (46, 48) which extends along the other margin is wrapped (52a, 52b, 52c, 52d) around this corner and fastened (54) in this position in such a way that the end portion (50a, 50b, 50c, 50d) of the second strip (46, 48) overlaps the end of the other strip (36, 40).

4. Blanket according to Claim 3, **characterized in that** the second strip (46, 48) is wrapped around a second closing-off string (42, 44) which ends at the corner.

5. Blanket according to Claim 4, **characterized in that** the blanket (10) is rectangular, **in that** a strip (38, 40, 46, 48) and a closing-off string (34, 36, 46, 48) bordered by the latter run in each case along the transverse sides and the longitudinal sides of the blanket (10), and **in that** the end portions (50a, 50b, 50c, 50d) of the strips (46, 48) are in each case wrapped (52a, 52b, 52c, 52d) around the corners along the transverse sides and overlap the ends of the strips (38, 40) along the longitudinal sides.

6. Method for producing a blanket (10), having the following steps:
a) Provision of an overcloth (12), of an undercloth (14) and of a filling (18; 32);
b) Arrangement of the filling (18; 32) between the overcloth (12) and the undercloth (14);
c) Arrangement of a circumferential closing-off string (24; 34, 36, 42, 44) along the arrangement of step b), a strip being wrapped around the said closing-off string;
d) Connection of the strip (26; 38, 40, 46, 48) to the overcloth (12) and undercloth (14);
**characterized in that**
e) the longitudinal sides (28) of the strip (26; 38, 40, 46, 48) are laid on the sides of the overcloth (12) and of the undercloth (14) which form the outside of the blanket (10), the said longitudinal sides also being fastened to the filling (18; 32).

7. Method according to Claim 6, **characterized in that** the longitudinal sides (28) of the strip (26; 38, 40, 46, 48) are reinforced by being folded round inwards.

8. Method according to either one of Claims 6 and 7, **characterized in that**, to achieve a sharp corner at which two margins of the blanket (10) meet one another, one end of the strip (38, 40) is applied to the corner, approximately flush with the latter, and **in that** an end portion (50a, 50b, 50c, 50d) of a second strip (46, 48) which is fastened along the other margin is wrapped (52a, 52b, 52c, 52d) around this corner and fastened in this position in such a way that the end portion (50a, 50b, 50c, 50d) of the second strip (46, 48) overlaps the end of the other strip (38, 40).

9. Method according to Claim 8, **characterized in that**, before fastening, the second strip (46, 48) is wrapped along the other margin around a second closing-off string (38, 40), the end of which is contiguous to the corner.

## Revendications

1. Couvre-lit (10) avec une étoffe supérieure (12), une étoffe inférieure (14), une garniture (18 ; 32) disposée entre les deux, un boyau de fermeture (24 ; 34, 36, 42, 44) qui s'étend au moins le long d'une partie constituée par les bords externes (16, 17) de l'étoffe supérieure (12) et de l'étoffe inférieure (14), et avec une bande (26 ; 38, 40, 46, 48) dont les côtés longitudinaux (28), pour border le boyau de fermeture (24, 34, 36, 42, 44), sont rabattus autour de celui-ci et sont reliés à l'étoffe supérieure (12) et à l'étoffe inférieure (14), **caractérisée en ce que** les côtés longitudinaux (28) de la bande (26 ; 38, 40, 46, 48) s'appuient sur les côtés de l'étoffe supérieure (12) et de l'étoffe inférieure (14) constituant le côté externe du couvre-lit (10) et sont également reliés à la garniture (18 ; 32).

2. Couvre-lit selon la revendication 1, **caractérisée en ce que** les côtés longitudinaux (28) de la bande (26 ; 38, 40, 46, 48) sont renforcés par des replis vers l'intérieur.

3. Couvre-lit selon l'une des revendications 1 ou 2, **caractérisée en ce que** le couvre-lit (10) comprend au moins un angle au niveau duquel deux bords de la couverture se rencontrent, **en ce qu'**une extrémité de la bande (38, 40) est presque en contact avec l'angle, et **en ce qu'**une partie d'extrémité (50a, 50b, 50c, 50d) d'une deuxième bande (46, 48), qui s'étend le long de l'autre bord, soit repliée autour de cet angle (52a, 52b, 52c, 52d) et fixée dans cette position (54) de façon à ce que la partie d'extrémité (50a, 50b, 50c, 50d) de la deuxième bande (46, 48) recouvre l'extrémité de l'autre bande (36, 40).

4. Couvre-lit selon la revendication 3, **caractérisée en ce que** la deuxième bande (46, 48) est repliée autour d'un deuxième boyau de fermeture (42, 44) qui se termine au niveau de l'angle.

5. Couvre-lit selon la revendication 4, **caractérisée en ce que** le couvre-lit (10) est rectangulaire, et que, le long des côtés transversaux et des côtés longitudinaux du couvre-lit (10), s'étend une bande (38, 40, 46, 48) et un boyau de fermeture (34, 36, 46, 48) entouré par celle-ci et **en ce que** les parties d'extrémité (50a, 50b, 50c, 50d) des bandes (46, 48) sont repliées le long des côtés transversaux autour des angles (52a, 52b, 52c, 52d) et recouvrent les extrémités des bandes (38, 40) le long des côtés longitudinaux.

6. Procédé de fabrication d'un couvre-lit (10) comportant les étapes suivantes :
a) fabrication d'un étoffe supérieure (12), d'une étoffe inférieure (14) et d'une garniture (18 ; 32) ;
b) disposition de la garniture (18 ; 32) entre l'étoffe supérieure (12) et l'étoffe inférieure (14) ;
c) disposition d'un boyau de fermeture (24 ; 34, 36, 42, 44), autour duquel est repliée une bande, le long de la disposition de l'étape b) ;
d) liaison de la bande (26 ; 38, 40, 46, 48) avec l'étoffe supérieure (12) et l'étoffe inférieure (14) ;
**caractérisé en ce que**
e) les côtés longitudinaux (28) de la bande (26 ; 38, 40, 46, 48) sont posées sur les côtés de l'étoffe supérieure (12) et de l'étoffe inférieure (14) constituant le côté externe du couvre-lit (10) et fixées également à la garniture (18 ; 32).

7. Procédé selon la revendication 6, **caractérisé en ce que** les côtés longitudinaux (28) de la bande (26 ; 38, 40, 46, 48) sont renforcés par des replis vers l'intérieur.

8. Procédé selon l'une des revendications 6 ou 7, **caractérisé en ce que**, pour obtenir un angle vif au niveau de l'endroit où les deux bords du couvre-lit (10) se rejoignent, une extrémité de la bande (38, 40) entre presque en contact au niveau de l'angle et **en ce qu'**une partie d'extrémité (50a, 50b, 50c, 50d) d'une deuxième bande (46, 48), qui est fixée le long de l'autre bord, est replié autour de cet angle (52a, 52b, 52c, 52d) et fixée dans cette position de façon à ce que la partie d'extrémité (50a, 50b, 50c, 50d) de la deuxième bande (46, 48) recouvre l'extrémité de l'autre bande (38, 40).

9. Procédé selon la revendication 8, **caractérisé en ce que** la deuxième bande (46, 48) est repliée, avant la fixation, long de l'autre bord, autour d'un deuxième boyau de fermeture (38, 40) dont l'extrémité est en contact avec l'angle.
